# EUROPÄISCHE PATENTSCHRIFT

(11) **EP 0 855 502 B1**
(45) Veröffentlichungstag und Bekanntmachung des Hinweises auf die Patenterteilung: **04.09.2002**
(21) Anmeldenummer: 98890018.9
(22) Anmeldetag: 22.01.1998
(51) Int. Cl.: F02M 25/07

(54) **Brennkraftmaschine mit Abgasrückführungsvorrichtung**
Internal combustion engine with exhaust gas recirculation device
Moteur à combustion interne avec système de recirculation de gaz d'échappement

(30) Priorität: 23.01.1997 AT 3997 U
(43) Veröffentlichungstag der Anmeldung: 29.07.1998
(73) Patentinhaber: AVL List GmbH, 8020 Graz (AT)
(72) Erfinder: Piock, Walter, Dr., 8151 Hitzendorf (AT); Wirth, Martin, Dipl.-Ing.Dr., 8151 Hitzendorf (AT); Fürschuss, Alexander, 8020 Graz (AT); Kapus, Paul, Dr., 8045 Graz (AT)
(74) Vertreter: Babeluk, Michael, Dipl.-Ing. Mag.

(56) Entgegenhaltungen:
- EP-A- 0 485 089
- EP-A- 0 558 072
- EP-A- 0 701 048
- US-A- 5 533 493

## Beschreibung

Die vorliegende Erfindung betrifft eine Brennkraftmaschine mit innerer Verbrennung gemäß dem Oberbegriff von Anspruch 1.

Es ist bekannt, zur Verbesserung des Emissionsverhaltens und zur Verringerung des Treibstoffverbrauches von Brennkraftmaschinen eine Rückführung von Abgas vorzusehen. Eine solche Abgasrückführung wird sowohl bei Otto-Motoren als auch bei Dieselmotoren angewendet. Durch die Absenkung der Temperaturen im Brennraum können insbesondere die NOₓ-Emissionen verringert werden. Weiters ist beim gedrosselten Otto-Motor zusätzlich eine Absenkung des Kraftstoffverbrauches infolge der teilweisen Enddrosselung durch Abgasrückführung möglich.

Bei herkömmlichen Abgasrückführungssystemen wird das Abgas aus dem Auspuffsystem entnommen und einem Sammler im Ansaugsystem zugeführt. Zwischen der auspuff- und der ansaugseitigen Mündung ist dabei ein Stellglied angebracht, das die Zumessung der rückgeführten Abgasmenge steuert. Durch den bei solchen Systemen notwendigen relativ großen Abstand der Stelle, an der das Abgas in das Ansaugsystem zugeführt wird, zum Brennraum, ist jedoch nur eine relativ geringe Dynamik zu erzielen. Dies hat seinen Grund darin, dass eine Änderung der Stellung des Stellgliedes erst einige Arbeitstakte der Motors später eine Änderung der rückgeführten Abgasmenge bewirkt. Dies hat negative Auswirkungen auf die Fahrbarkeit des Fahrzeuges in dem die Brennkraftmaschine installiert ist und andererseits im Emissionsverhalten.

Aus der EP 0 594 462 A1 ist ein System zur Rückführung von Abgas bekannt, das für Brennkraftmaschinen mit mindestens zwei Einlassventilen vorgesehen ist. Dabei wird das Abgas nur in einen der Ansaugkanäle eingebracht. Die Zufuhr erfolgt dabei über einen Sammler, der relativ weit stromaufwärts vom betreffenden Einlassventil entfernt ist. Durch Drosselklappen kann das Mengenverhältnis der Ansaugluft zu den jeweiligen Einlassventilen verändert werden. Auf diese Weise ist auch eine Einstellung der rückgeführten Abgasmenge und eine Schichtung des Abgases im Brennraum möglich. Jedoch auch diese Lösung leidet zufolge der relativ großen Leitungslängen und -volumina an den oben beschriebenen Nachteilen.

Aus der EP 0 558 072 A ist weiters ein direkt einspritzender Otto-Motor bekannt, der eine an sich unübliche Ansaugkanalanordnung durch den Zylinderkopf hindurch aufweist. Durch diese spezielle Kanalführung sind sehr kurze Abgasrückführungsleitungen möglich, die jeweils vom Auspuffkanal des jeweiligen Zylinders zum Ansaugkanal des gleichen Zylinders führen. Durch ein gemeinsames Steuerungsventil werden die rückgeführten Abgasmengen der einzelnen Zylinder gemeinsam gesteuert. Da bei einer solchen Anordnung die Abgase unmittelbar nach dem Verlassen des Zylinders auf kurzem Wege zum Ansaugkanal rückgeführt werden, führt dies zu erheblichen Temperaturproblemen in Verbindung mit Ablagerungsbildungen und Verkokungen in den Abgasrückführungskanälen und zu einer unerwünschten Aufheizung des Zylinderkopfes. Der Zylinderkopf selbst ist bei einer solchen Anordnung der Ansaugkanäle äußerst kompliziert und schwer zu fertigen. Ein besonderer Nachteil dieser bekannten Lösung besteht jedoch darin, dass aufgrund der Gasdynamik bei bestimmten Betriebszuständen starke Schwankungen der rückgeführten Abgasmenge auftreten.

Aus der EP 701 048 A ist ein Zylinderkopf bekannt, der für jeden Zylinder einen Abgasrückführkanal aufweist. Über ein Ventil kann die Abgasrückführung geregelt werden. Die dabei auftretenden thermischen Probleme entsprechen denen der zuvor beschriebenen Lösung.

Ferner ist aus der EP 485 089 A ein Abgasrückführsystem bekannt, bei dem die einzelnen Zylinder zeitlich versetzt angesteuert werden. Die rückgeführte Abgasmenge ist dabei nur über ein gemeinsames Ventil regelbar. Gasdynamische Effekte sind bei dieser Lösung nicht gezielt nutzbar.

Aufgabe der vorliegenden Erfindung ist es, eine Vorrichtung zu schaffen, bei der die oben beschriebenen Nachteile vermieden werden können, und die es insbesondere ermöglicht, in einfacher Weise Abgasrückführung mit einem schnellen Ansprechverhalten und genauer Zumessung des rückgeführten Abgases zu schaffen. Insbesondere sollen dabei gasdynamische Effekte ausgenützt werden.

Diese Aufgaben werden erfindungsgemäß durch die Merkmale von Anspruch 1 gelöst. Ein wichtiger Aspekt der vorliegenden Erfindung ist die möglichste Vermeidung von Totvolumina im Ansaugsystem, wobei zunächst die Abgase einer Gruppe von Zylindern zusammengefasst und über eine Abgasrückführleitung einer Verteilungseinrichtung zugeführt werden. Dabei weist diese Verteilungseinrichtung ein Stellorgan auf, das in die Zumessung der rückgeführten Abgasmenge für die einzelnen Zylinder gemeinsam steuert. Die vorliegende Erfindung ermöglicht die Vermeidung der oben beschriebenen Nachteile und weist gleichzeitig einen einfachen Aufbau auf. Durch die erfindungsgemäße Ausbildung können Beeinflussungen zwischen den einzelnen Zylindern minimiert werden. Bei einem Vierzylinder-Reihenmotor wird man beispielsweise jeweils zwei Zylinder mit einem Zündabstand von 360° gemeinsam versorgen, da hier eine Beeinflussung gering ist. Bei der üblichen Zündfolge 1 - 3 - 4 -2 werden dabei die Zylinder 1 und 4 und die Zylinder 2 und 3 gemeinsam versorgt.

In einer bevorzugten vorteilhaften Ausführungsvariante der Erfindung ist vorgesehen, dass die Verteilungseinrichtung als Rohr ausgebildet Ist, das sich im wesentlichen parallel zur Längsachse des Motors erstreckt. Dabei ist es möglich, dass In der als Rohr ausgebildeten Verteilungseinrichtung ein in Längsrichtung beweglicher Schieber vorgesehen ist, der Öffnungen aufsteuert, die mit den Abgasrückführungen in Verbindung stehen. Es kann jedoch auch ein Drehschieber vorgesehen sein, der Öffnungen aufsteuert, die mit den Abgasrückführungen in Verbindung stehen.

Um eine genau definierte Abgasrückführung geringen Umfanges zu ermöglichen, kann vorgesehen sein, dass das Stellorgan eine Hilfsbohrung aufweist, die einen vorbestimmten kleinen Öffnungsquerschnitt für die Abgasrückführung definiert. Auf diese Weise wird erreicht, dass in einer Mittelstellung des Stellorgans auch bei Vorliegen von Herstellungstoleranzen oder anderen Ungenauigkeiten eine genaue Zumessung einer geringen Abgasmenge möglich ist. In bevorzugter Weise kann stromaufwärts des Stellorgans ein zusätzliches Abgasrückführventil vorgesehen sein. Auf diese Weise ist es möglich, die Regelung der Abgasrückführmenge besonders fein zu gestalten.

In der Folge wird die Erfindung anhand der in den Figuren dargestellten Ausführungsbeispiele näher erläutert. Die Figuren zeigen:
- Fig. 1: eine teilweise geschnittene axonometrische Darstellung des Abgasrückführsystems einer erfindungsgemäßen Brennkraftmaschine,
- Fig. 2: schematisch eine Ausführungsvariante einer erfindungsgemäßen Abgasrückführung,
- Fig. 3: ein Detail von Fig. 2,
- Fig. 4 und 5: weitere Ausführungsvarianten der Erfindung in Darstellungen entsprechend der Fig. 3,
- Fig. 6: einen Schnitt durch eine Verteilungseinrichtung einer weiteren Ausführungsvariante der Erfindung.

In der Fig. 1 ist ein Ansaugkrümmer einer erfindungsgemäßen Brennkraftmaschine dargestellt. Der Flansch 1 ist dafür vorgesehen, mit Schrauben 2 am Zylinderkopf der in der Fig. 1 nicht näher dargestellten Brennkraftmaschine befestigt zu werden. Ansaugrohre 3 münden in Öffnungen 4 zur Zuführung der Ansaugluft. Mit 3a ist ein teilweise aufgeschnittener Ansaugkanal bezeichnet. Parallel zum Flansch 1 ist ein Rohr 5 einstückig mit dem Flansch 1 ausgebildet, das die Verteilungseinrichtung darstellt. In dem Rohr 5 ist ein Stellorgan 6 in der Form eines Drehschiebers angeordnet. Das Stellorgan 6 steuert eine Abgasrückführöffnung 7 auf, um die Menge des rückgeführten Abgases einzustellen. Über eine Öffnung 8 wird Abgas aus einer in der Fig. 1 nicht dargestellten Abgasrückführleltung dem Sammler 9 zugeführt. Eine weitere Abgasrückführleitung von einer anderen Zylindergruppe ist an dem Flansch 10 zu befestigen. In der Fig. 6 ist diese Verteilungseinrichtung detaillierter dargestellt. Die aus einer ersten Abgasrückführleitung stammenden Abgase werden über eine erste Öffnung 11 in der Verteilungseinrichtung 5 in einen ersten Verteilungsraum 12 eingeführt, der zwischen dem Stellorgan 6 und dem Rohr 5 gebildet ist. Die von einer zweiten Abgasrückführleitung zugeführten Abgase werden über eine Öffnung 13 in einen Raum 14 geführt, der ebenfalls von dem Stellorgan 6 und dem Rohr 5 begrenzt ist. So kann etwa bei einem Vierzylindermotor das Abgas der Zylinder 1 und 4 durch die Öffnung 11 in den Kanal 12 geführt werden, während das Abgas der Zylinder 2 und 3 durch die Öffnung 13 in den Kanal 14 geführt wird. Eine erste Gruppe von Öffnungen 15 steht mit dem ersten Kanal 12 in Verbindung, während eine zweite Gruppe von Öffnungen 16 mit dem zweiten Kanal 14 in Verbindung steht. In der in der Fig. 6 dargestellten Stellung sind die Abgasrückführöffnungen 7 in den Ansaugkanal vollständig aufgesteuert.

In der Fig. 2 ist schematisch der Zylinderblock 17 einer Brennkraftmaschine dargestellt, in der ein Kolben 18 beweglich angeordnet ist. Von einem Zylinderkopf 19 führen Auspuffkanäle 20 weg. Ansaugkanäle 21 sind auf ihrer stromaufwärtigen Seite mit einem Sammler 22 verbunden, vor dem wiederum eine Drosselklappe 23 angeordnet ist. Eine Abgasrückführungsleitung 8 ist mit einem Abgasrückführventil 24 versehen und führt zu einer Verteilungseinrichtung 5, in der ein Drehschieber 6 als Stellorgan angeordnet ist. Der Drehschieber 6 steuert die Abgasrückführöffnung 7 auf. Schematisch ist angedeutet, dass eine Kurbelgehäuseentlüftung oder eine Tankentlüftung 25 ebenfalls der Verteilungseinrichtung 5 zugeführt wird.

In der Fig. 3 ist die Verteilungseinrichtung 5 detailliert dargestellt. Im Zylinderkopf 19 ist der Ansaugkanal 21a angeordnet. Die Verteilungseinrichtung 5 ist einstückig mit dem Flansch 1 des Ansaugkrümmers ausgebildet. Das Stellorgan 6 verschließt in der in Fig. 3 dargestellten Stellung die Ansaugöffnung 7.

Die Ausführungsvariante der Fig. 4 unterscheidet sich von der der Fig. 3 dadurch, dass in dem Stellorgan 6 eine Hilfsbohrung 26 vorgesehen ist. In der in der Fig. 4 dargestellten Stellung des Stellorgans 6 steht der Kanal 27 der Verteilungseinrichtung 5 über die Hilfsbohrung 26 mit der Rückführungsöffnung 7 in Verbindung. Bei dieser Ausführungsvariante ist es möglich, einen kleinen, wohldefinierten Öffnungsquerschnitt für die Abgasrückführung freizugeben, ohne besondere Genauigkeitsanforderungen an die Stellung des Stellorgans 6 zu haben.

In der Fig. 5 ist eine Ausführungsvariante dargestellt, bei der ein Flachschieber 28 den Öffnungsquerschnitt für die Abgasrückführung einstellt.

Mit der vorliegenden Erfindung sind große Abgasrückführungsmengen von mehr als 25 % möglich, wobei ein besonders günstiges dynamisches Verhalten der Brennkraftmaschine erzielt wird. Weiters wird durch die vorliegende Erfindung ein besonders gutes Fahrverhalten erreicht. Der erfindungsgemäße Aufbau ist einfach und leicht herstellbar.

## Patentansprüche

1. Brennkraftmaschine mit innerer Verbrennung mit einer Vorrichtung zur gesteuerten Rückführung von Abgas in Ansaugkanäle (3a; 21) über eine Abgasrückführleitung (8), die mit dem Auspuff-System des Motors verbunden ist, wobei in unmittelbarer Nähe der Zylinder in jedem Ansaugkanal (3a; 21) eine Abgasrückführöffnung (7) vorgesehen ist, die mit einer Verteilungseinrichtung (5) in Verbindung steht, die von der Abgasrückführleitung (8) versorgt wird, und dass die Verteilungseinrichtung (5) ein Stellorgan (6) aufweist, das dazu ausgebildet ist, die Durchflussquerschnitte für das Abgas durch die Abgasrückführöffnungen (7) gemeinsam zu steuern, **dadurch gekennzeichnet, dass** in dem Stellorgan (6) zwei oder mehr unabhängige Strömungswege (15, 16) für einzelne Zylinder oder Zylindergruppen vorgesehen sind.

2. Brennkraftmaschine nach Anspruch 1, **dadurch gekennzeichnet, dass** die Verteilungseinrichtung (5) als Rohr ausgebildet ist, das sich im wesentlichen parallel zur Längsachse des Motors erstreckt.

3. Brennkraftmaschine nach Anspruch 2, **dadurch gekennzeichnet, dass** in der als Rohr ausgebildeten Verteilungseinrichtung (5) ein in Längsrichtung beweglicher Schieber (28) vorgesehen ist, der die Abgasrückführöffnungen (7) aufsteuert.

4. Brennkraftmaschine nach Anspruch 2, **dadurch gekennzeichnet, dass** in der als Rohr ausgebildeten Verteilungseinrichtung (5) ein Drehschieber (6) vorgesehen ist, der die Abgasrückführöffnungen (7) aufsteuert.

5. Brennkraftmaschine nach einem der Ansprüche 1 bis 4, **dadurch gekennzeichnet, dass** das Stellorgan (6) eine Hilfsbohrung (26) aufweist, die einen vorbestimmten kleinen Öffnungsquerschnitt für die Abgasrückführung definiert.

6. Brennkraftmaschine nach einem der Ansprüche 1 bis 5, **dadurch gekennzeichnet, dass** eine Kurbelgehäuseentlüftung und/oder eine Tankentlüftung (25) im Bereich des Stellorgans (6) mündet.

7. Brennkraftmaschine nach einem der Ansprüche 1 bis 6, **dadurch gekennzeichnet, dass** stromaufwärts des Stellorgans (6) ein zusätzliches Abgasrückführventil (24) vorgesehen ist.

## Claims

1. Internal combustion engine with a device for controlled recirculation of exhaust gas into intake passages (3a; 21) via an exhaust gas recirculation line (8) connected to the engine's exhaust system, an exhaust gas recirculation port (7) being provided in each intake passage (3a; 21) in the immediate vicinity of the cylinders, which port (7) communicates with a distributing device (5) that is supplied via the exhaust gas recirculation line (8), and the distributing device (5) being provided with an adjusting element (6), which is designed to jointly control the flow cross-sections of the exhaust gas recirculation ports (7), **characterized in that** the adjusting element (6) is provided with two or more independent flow paths (15, 16) for individual cylinders or groups of cylinders.

2. Internal combustion engine according to claim 1, **characterized in that** the distributing device (5) is configured as a pipe running essentially parallel to the longitudinal axis of the engine.

3. Internal combustion engine according to claim 2, **characterized in that** the distributing device (5) configured as a pipe contains a slide valve (28) which is movable in longitudinal direction and is designed for the purpose of controlled opening of the exhaust gas recirculation ports (7).

4. Internal combustion engine according to claim 2, **characterized in that** the distributing device (5) configured as a pipe contains a rotary valve (6) for the purpose of controlled opening of the exhaust gas recirculation ports (7).

5. Internal combustion engine according to any of claims 1 to 4, **characterized in that** the adjusting element (6) exhibits an auxiliary bore (26) defining a predetermined small opening cross-section for exhaust gas recirculation.

6. Internal combustion engine according to any of claims 1 to 5, **characterized in that** a crankcase vent and/or a tank vent (25) opens in the area of the adjusting element (6).

7. Internal combustion engine according to any of claims 1 to 6, **characterized in that** an additional exhaust gas recirculation valve (24) is provided upstream of the adjusting element (6).

## Revendications

1. Moteur à combustion interne comportant un dispositif de réinjection commandée, des gaz d'échappement dans les canaux d'admission (3 A ; 21) par une conduite de réinjection de gaz d'échappement (8) reliée au système d'échappement du moteur, comportant
au voisinage immédiat des cylindres, dans chaque canal d'admission (3 A ; 31), un orifice de réinjection de gaz d'échappement (7) coopérant avec une installation de répartition (5) alimentée par la conduite de réinjection des gaz d'échappement (8) et
l'installation de répartition (5) comporte un organe de réglage (6) destiné à commander en commun les sections de passage du gaz d'échappement par les orifices de réinjection des gaz d'échappement (7),
**caractérisé en ce que**
l'organe de réglage (6) comporte deux ou plusieurs passages indépendants (15, 16) pour des cylindres séparés ou des groupes de cylindres.

2. Moteur à combustion interne selon la revendication 1,
**caractérisé en ce que**
l'installation de répartition (5) est un tube qui s'étend essentiellement parallèlement à l'axe longitudinal du moteur.

3. Moteur à combustion interne selon la revendication 2,
**caractérisé en ce que**
l'installation de répartition (5) en forme de tube comporte un tiroir (28) mobile dans sa direction longitudinale, qui commande les orifices de réinjection de gaz d'échappement (7).

4. Moteur à combustion interne selon la revendication 2,
**caractérisé en ce que**
l'installation de répartition (5) en forme de tube comporte un boisseau (6) qui commande les ouvertures de réinjection de gaz d'échappement (7).

5. Moteur à combustion interne selon l'une des revendications 1 à 4,
**caractérisé en ce que**
l'organe de réglage (6) comporte un perçage auxiliaire (26) qui définit une petite section d'ouverture, prédéterminée pour la réinjection des gaz d'échappement.

6. Moteur à combustion interne selon l'une des revendications 1 à 5, **caractérisé en ce que**
une ventilation du carter de vilebrequin et/ou une ventilation du réservoir de carburant (25) débouchent au niveau de l'organe de réglage (6).

7. Moteur à combustion interne selon l'une des revendications 1 à 6,
**caractérisé par**
une soupape supplémentaire de réinjection de gaz d'échappement (24) en amont de l'organe de réglage (6).
